# EUROPÄISCHE PATENTSCHRIFT

(11) **EP 0 643 266 B1**
(45) Veröffentlichungstag und Bekanntmachung des Hinweises auf die Patenterteilung: **19.03.1997**
(21) Anmeldenummer: 93120723.7
(22) Anmeldetag: 22.12.1993
(51) Int. Cl.: F23N 5/10

(54) **Thermostrom-Schalter**
Thermocouple current switch
Interrupteur pour le courant d'un thermocouple

(30) Priorität: 14.09.1993 DE 4331193
(43) Veröffentlichungstag der Anmeldung: 15.03.1995
(73) Patentinhaber: ELECTROLUX SIEGEN GmbH, 57010 Siegen (DE)
(72) Erfinder: Müller, Volker, Dipl.-Ing., D-57271 Hilchenbach 3 (DE); Schwarzpaul, Uwe, Dipl.-Elektro.-Ing., D-57076 Siegen (DE)
(74) Vertreter: Herrmann-Trentepohl, Werner, Dipl.-Ing.

(56) Entgegenhaltungen:
- EP-A- 0 288 390
- DE-A- 2 737 217
- GB-A- 2 154 728
- US-A- 2 874 905
- US-A- 3 467 893
- US-A- 5 181 846

## Beschreibung

Die vorliegende Erfindung betrifft ein Thermostrom-Schalter, insbesondere zum Schalten eines Thermostroms gegenüber einem elektrischen Gassicherheitsventil nach dem Oberbegriff des Patentanspruchs 1.

Thermostrom-Adapter sind Bestandteile thermoelektrischer Zündsicherungen, die üblicherweise als Sicherheitseinrichtung insbesondere bei flüssiggasbetriebenen Geräten vorgesehen sind.

Die thermoelektrische Zündsicherung hat im wesentlichen die Eigenschaft, in Abhängigkeit der von einer Gasflamme am Brenner erzeugten Wärme, den Gasweg offen zu halten bzw. bei Abfallen der Wärmeenergie unter einen bestimmten Grenzwert, den Gasweg selbständig zu verschließen. Thermoelektrische Zündsicherungen dienen daher dem Zweck zu verhindern, daß kein Gas unverbrannt aus dem Brenner austreten kann. Zur Detektion der Wärme am Brenner ist üblicherweise ein Thermoelement vorgesehen, dessen Spitze in die Flamme hineinragt. Die durch die Flamme erzeugte Wärme ruft im Thermoelement eine Thermospannung und damit das Fließen eines Thermostroms hervor. Dieser Strom wird nach dem Stand der Technik über unterschiedlich ausgestaltete Thermostromadapter an einen Magneteinsatz der Zündsicherung angelegt. So lange der Magneteinsatz mit Strom versorgt wird, hält dieser ein in eine Gaszufuhrleitung eingeschaltetes Ventil geöffnet, so daß ein fortwährender Brennerbetrieb möglich ist. Wenn das Thermoelement in Folge einer fehlenden Flamme nur noch eine vernachlässigbar geringe Thermospannung erzeugt, reagiert der Magneteinsatz entsprechend, so daß das Gasventil geschlossen wird.

Bei einem ersten Thermostromadapter nach dem Stand der Technik ist ein Thermospannungsabgriff vorgesehen, um z. B. eine Flammenanzeige zu realisieren. Ferner dient dieser Abgriff außerdem dazu, eine der Thermospannung entgegengesetzte Spannung einzuspeisen, so daß die Gaszufuhr extern unterbrechbar ist. Ein weiterer Thermostromadapter nach dem Stand der Technik ist als Thermostrom-Unterbrecher ausgestaltet, d. h. die Thermospannung vom Thermoelement liegt an zwei Abgriffen an, wobei zwischen diesen beiden Abgriffen zur Herstellung eines durchgängigen Thermostromflusses eine Verbindung extern geschaffen werden muß. Diese Verbindung kann beispielsweise durch ein niederohmiges Relais oder eine ähnliche Baueinheit erzeugt werden.

Ein extern geschaltetes Relais hat jedoch den Nachteil, daß hierfür eine dauernde Stromaufnahme notwendig ist. Ein weiterer Nachteil der Thermostromadapter nach dem Stand der Technik besteht darin, daß es beim Verschrauben mit der Thermoelementleitung keinen definierten Anschlag gibt. Das heißt, man muß ein Drehmoment definieren, mit dem diese Verschraubung angezogen werden muß, was insbesondere in der Produktion eine Fehlerquelle darstellt. Zieht man die Verbindung der Thermoelementleitung am Adapter zu fest an, so kann dies zu einer Zerstörung des Gewindes oder der Kontakte führen. Wird die Verbindung andererseits nicht fest genug angezogen, so kann dies Wackelkontakte hervorrufen.

Aus der gattungsbildenden EP 0 288 390 ist ein Thermostrom-Schalter bekannt, bei dem über einen Stromkreis mit einem Thermoelement ein Stellelement zur Einstellung der Gaszufuhr vorgesehen ist. An dem Stromkreis ist zusätzlich zu dem Stellelement ein Transistor vorgesehen, der an einer Vorrichtung zur Ermittlung der Thermostrom-Spannung angeordnet ist.

Vor dem Hintergrund der oben beschriebenen Nachteile ist es eine Aufgabe der Erfindung, einen Thermostrom-Schalter zur Verfügung zu stellen, welcher den sicherheitstechnischen Anforderungen entspricht und darüber hinaus einfach aufgebaut und kostengünstig herstellbar ist.

Diese Aufgabe wird durch die kennzeichnenden Merkmale des Patentanspruchs 1 gelöst, wobei sich zweckmäßige Weiterbildungen der Erfindung aus den in den Unteransprüchen wiedergegebenen Merkmalen ergeben.

Nach Maßgabe der Erfindung ist der Thermostrom-Schalter durch eine externe Spannung derart schaltbar, daß bei Nichtanlegen der externen Spannung der Thermostrom-Schalter einen Thermostromkreis unterbricht. Dies hat insbesondere im Hinblick auf sicherheitstechnische Erwägungen den Vorteil, daß beispielsweise bei einer unbeabsichtigten Trennung des Thermostrom-Schalters von einer extern angelegten Spannung dieser selbsttätig ein Schließen der Gaszufuhr bewirkt.

Bei der extern angelegten Spannung handelt es sich vorzugsweise um eine 12 V Gleichspannung, die an einem oder zwei Spannungseingängen eingespeist wird. Bei anliegender Spannung an einem bzw. beiden Spannungseingängen ist der Thermostrom-Schalter durchgeschaltet, d. h. der Thermostrom fließt über den Schalter auf den Magneteinsatz und bewirkt, daß das Gasventil, nach mechanischem oder elektromechanischem Öffnen, selbsthaltend durch die anliegende Thermospannung geöffnet bleibt.

Die hierfür notwendige elektrische Schaltung ist vorzugsweise in Form einer Halbleiterschaltung gebildet.

Gemäß einer vorteilhaften Ausgestaltung umfaßt der Thermostrom-Schalter ein aus zwei Gehäusehälften bestehendes Gehäuse, welches vorzugsweise aus Kunststoff gebildet ist. Die beiden Gehäusehälften sind zweckmäßigerweise verrastbar ausgestaltet. Im Gehäuse ist ein vorzugsweise aus Messing hergestelltes Adapterelement aufgenommen, welches einen Anschlußstutzen mit einem Außengewinde zum Anschluß am Magneteinsatz sowie eine weitere Bohrung mit einem Innengewinde zur Aufnahme einer Verbindungsschraube der Thermoelementleitung umfaßt. In einer Bohrung des Verbindungsstutzens ist eine isolierende Hülse und ein hierin aufgenommener Ventilkontaktstift eingesteckt. Die Halbleiterschaltung ist vorzugsweise in Form einer Halbleiterbaugruppe mit zwei sich senkrecht hiervon erstreckenden Kontakten, die als Kontaktfedern geformt sein können, ausgebildet. Eine der hier vorgesehenen Kontaktfedern ist im Kontakt mit einer endständig am Ventilkontaktstift vorgesehenen Stempelfläche. Vorteilhafterweise kann ein federndes Befestigungselement zwischen den beiden Kontaktfedern vorgesehen sein, so daß diese zur Gewährleistung eines sicheren elektrischen Kontakts gegen Anschlußelemente, wie z. B. den Ventilkontaktstift vorgespannt werden.

Ferner umfaßt das Gehäuse sowie das Adapterelement an der thermoelementseitigen Anschlußseite einen Anschlag, der ein problemloses Einschrauben der Schraubverbindung der Thermoelementleitung in die Gewindebohrung des Adapterelements bis zum Anschlag erlaubt. Ein sicherer elektrischer Kontakt wird insbesondere durch die gegen das federnde Befestigungselement gedrückte Kontaktfeder gewährleistet.

Nachfolgend wird anhand der beiliegenden Zeichnungen ein Ausführungsbeispiel der vorliegenden Erfindung näher beschrieben. Hierin zeigen
- Fig. 1: eine schematische Anordnung einer Zündsicherung;
- Fig. 2: eine Explosionsdarstellung eines erfindungsgemäßen Thermostrom-Schalters, und
- Fig. 3: eine Seitenansicht wesentlicher Bestandteile des Thermostrom-Schalters.

Fig. 1 zeigt schematisch eine Anordnung einer Zündsicherung. Diese umfaßt einen Thermostrom-Schalter 1, der an einem Magneteinsatz 2 montiert ist, welcher wiederum mit einem Ventilelement 3 in Verbindung steht. Der Thermostrom-Schalter 1 bildet die Verbindung zwischen einem Thermoelement 4 und dem Magneteinsatz 2. Das Ventil 3 dient insbesondere zum Öffnen und Schließen einer Gasleitung 5.

Ferner umfaßt das Ventilelement einen Anschluß für die Gasversorgungsleitung 5 und für die Verbraucheranbindung 6. Aktiviert wird der Dichtsitz durch Bestätigung der Achse 7.

Fig. 2 zeigt eine Explosionsdarstellung des Thermostrom-Schalters 1. Wie aus dieser Darstellung deutlich hervorgeht, umfaßt der Thermostrom-Schalter zwei Gehäusehälften 8, 8a, die mittels einer Schnapplasche 9 und einer korrespondierend hierzu ausgebildeten Rastnase 10 verrastbar sind. Teilweise formschlüssig ist im Gehäuse ein Adapterelement 11 aufgenommen, das beim vorliegenden Ausführungsbeispiel aus Messing gebildet ist. Das Adapterelement 11 weist einen Anschlußstutzen 12 mit einem Außengewinde auf. Innerhalb dieses Stutzens ist steckbar eine isolierende Hülse 13 sowie ein hierin aufgenommener Ventilkontaktstift 14 vorgesehen. Eine Halbleiterbaugruppe 15 weist zwei sich senkrecht von der Platine erstreckende Kontakte 16 sowie eine Anschlußbuchse 17 auf. Zwischen die beiden Kontakte 16 ist ein federndes Befestigungselement 18 eingesteckt, welches eine Druckspannung auf die Kontaktfedern ausübt und diese im Anschlußzustand somit im elektrischen Kontakt hält.

Fig. 3 zeigt eine Seitenansicht des Adapterelements 11 mit eingesetzer Halbleiterbaugruppe 15. Insbesondere wird aus dieser Darstellung die Einbaulage der isolierenden Hülse 13, des Ventilkontaktstifts 14 und deren Anordnung gegenüber einer der Kontaktfedern 16 der Halbleiterbaugruppe 15 deutlich. Ferner ist aus dieser Darstellung noch ein Anschlag 19 am Eingang des Thermoelementanschlusses erkennbar, der eine ordnungsgemäße Verschraubung mit dem Thermoelement gewährleistet.

Die Anschlüsse 12 und 19 in Fig. 3 sind vorzugsweise so ausgelegt, daß handelsübliche Thermoelemente und Gassicherheitsventile angeschraubt werden können.

## Patentansprüche

1. Thermostrom-Schalter, insbesondere zum Schalten eines Wärmestroms gegenüber einem Gassicherheitsventil mit elektromagnetisch aktiviertem Öffnungsmechanismus, wobei der Thermostrom-Schalter (1) durch eine externe Spannung derart steuerbar ist, daß bei Nichtanliegen der externen Spannung der Thermostrom-Schalter (1) einen Thermostromkreis unterbricht, **dadurch gekennzeichnet, daß** der Thermostrom-Schalter ein Gehäuse (8, 8a) umfaßt, in dem ein Adapterelement (11), welches vorzugsweise aus Messing gebildet ist, eine elektrisch isolierende Hülse (13), in der ein Ventilkontaktstift (14) geführt ist, ein vorzugsweise aus Kunststoff hergestelltes Befestigungselement (18) in einer Halbleiterbaugruppe (15) aufgenommen sind, wobei die Halbleiter-Baugruppe (15) mit dem Thermostromkreis und mindestens einem externen Spannungseingang (17) verbunden ist.

2. Thermostrom-Schalter nach Anspruch 1, **dadurch gekennzeichnet, daß** der Thermostrom-Schalter (1) ein vorzugsweise aus Kunststoff gebildetes Gehäuse aufweist, welches zwei verrastbare Gehäusehälften (8, 8a) umfaßt, wobei ein Rastmechanismus, vorzugsweise aus einer an einer ersten Gehäusehälfte (8) vorgesehenen Schnapplasche (9) und einer korrespondierend ausgebildeten Rastnase (10) an einer zweiten Gehäusehälfte (8a) gebildet ist.

3. Thermostrom-Schalter nach Anspruch 1 oder 2, **dadurch gekennzeichnet, daß** die Halbleiterbaugruppe (15) zwei sich im wesentlichen senkrecht erstreckende Kontaktfedern (16) zur Verbindung mit dem Thermostromkreis aufweist.

4. Thermostrom-Schalter nach einem der vorhergehenden Ansprüche, **dadurch gekennzeichnet, daß** die Kontaktfedern (16) durch das Befestigungselement (18) gegen die Anschlüsse (4, 14) des Thermostromkreises vorgespannt sind.

5. Thermostrom-Schalter nach einem der vorhergehenden Ansprüche, **dadurch gekennzeichnet, daß** das Adapterelement (11) einen Anschlag (19) für die Schraubverbindung mit einem Thermoelement (4) umfaßt.

6. Thermostrom-Schalter nach einem der vorhergehenden Ansprüche, **dadurch gekennzeichnet, daß** die isolierende Hülse (13) in einer Bohrung des Adapterelements (11) einsetzbar ist, und daß die isolierende Hülse (13) wiederum zur Aufnahme des Ventilkontaktstiftes (14) vorgesehen ist.

7. Zündsicherung mit einem Magneteinsatz, **dadurch gekennzeichnet, daß** sie einen Thermostrom-Schalter nach Anspruch 1 umfaßt.

## Claims

1. Thermocurrent switch, particularly for switching a heat flow in relation to a gas safety valve, with an electromagnetically activated opening mechanism, wherein the thermocurrent switch (1) can be controlled by means of an external voltage in such a manner that in the case that the external voltage is not supplied the thermocurrent switch (1) interrupts a thermocurrent circuit, characterised in that the thermocurrent switch comprises a casing (8, 8a) in which an adaptor element (11), which is preferably formed of brass, an electrically insulating sleeve (13), in which a valve contact pin (14) is arranged, and a securing element (18) in a semi-conductor assembly (15), which securing element is preferably made of plastics material, are accommodated, wherein the semi-conductor assembly (15) is connected to the thermocurrent circuit and at least one external voltage input (17).

2. Thermocurrent switch according to Claim 1, characterised in that the thermocurrent switch (1) comprises a casing, preferably formed of plastics material, which comprises two engageable casing halves (8,8a), wherein an engaging mechanism is preferably formed of a snap fastening (9) which is provided on a first casing half (8) and a correspondingly formed engagement catch (10) on a second casing half (8a).

3. Thermocurrent switch according to Claim 1 or 2, characterised in that the semi-conductor assembly (15) comprises two contact springs (16), which extend substantially perpendicularly, for connection to the thermocurrent circuit.

4. Thermocurrent switch according to any one of the preceding Claims, characterised in that the contact springs (16) are urged against the connections (4,14) of the thermocurrent circuit by means of the securing element (18).

5. Thermocurrent switch according to any one of the preceding Claims, characterised in that the adaptor element (11) comprises an abutment (19) for the screw connection to a thermoelement (4).

6. Thermocurrent switch according to any one of the preceding Claims, characterised in that the insulating sleeve (13) can be inserted in a bore of the adaptor element (11), and in that the insulating sleeve (13) is, in turn, provided for the accommodation of the valve contact pin (14).

7. Safety pilot with a magnet insert, characterised in that it comprises a thermocurrent switch according to Claim 1.

## Revendications

1. Interrupteur pour le courant d'un thermocouple, en particulier pour commuter un courant thermostimulé par rapport à une soupape de sécurité de gaz avec un mécanisme d'ouverture activé électromécaniquement, l'interrupteur pour le courant d'un thermocouple **(1)** pouvant être commandé par une tension externe, de manière que, en cas d'absence de tension externe, l'interrupteur pour le courant d'un thermocouple **(1)** coupe un circuit de courant thermogénéré, caractérisé en ce que l'interrupteur pour le courant d'un thermocouple comprend un carter **(8, 8a),** dans lequel un élément adaptateur **(11),** constitué, de préférence, en laiton, une douille **(13)** isolant de l'électricité, dans laquelle une tige de contact de soupape **(14)** est guidée, un élément de fixation **(18)** réalisé, de préférence, en matière plastique, sont logés dans un composant à semi-conducteur **(15),** le composant à semi-conducteur **(15)** étant relié au circuit à courant thermogénéré et au moins à une entrée de tension externe **(17).**

2. Interrupteur pour le courant d'un thermocouple selon la revendication 1, caractérisé en ce que l'interrupteur pour le courant d'un thermocouple **(1)** présente un carter constitué, de préférence, en matière plastique, comprenant deux demi-carters **(8, 8a)** susceptibles d'être encliquetés, un mécanisme d'encliquetage, de préférence constitué d'une patte d'encliquetage **(9)** prévue sur un premier demi-carter **(8)** et d'un ergot d'encliquetage **(10)** réalisé sur un deuxième demi-carter **(8a).**

3. Interrupteur pour le courant d'un thermocouple selon la revendication 1 ou 2, caractérisé en ce que le composant à semi-conducteur **(15)** présente deux ressorts de contact **(16),** s'étendant sensiblement perpendiculairement, pour assurer la liaison au circuit de courant thermogénéré.

4. Interrupteur pour le courant d'un thermocouple selon l'une des revendications précédentes, caractérisé en ce que les ressorts de contact **(16)** sont précontraints, au moyen de l'élément de fixation **(18),** contre les raccordements **(4, 14)** du circuit à courant thermogénéré.

5. Interrupteur pour le courant d'un thermocouple selon l'une des revendications précédentes, caractérisé en ce que l'élément adaptateur **(11)** comprend une butée **(19)** destinée à la liaison vissée à un thermoélément **(4).**

6. Interrupteur pour le courant d'un thermocouple selon l'une des revendications précédentes, caractérisé en ce que la douille isolante **(13)** est susceptible d'être insérée dans un perçage de l'élément adaptateur **(11),** et en ce que la douille isolante **(13)** est prévue de nouveau pour supporter la tige de contact de soupape **(14).**

7. Sécurité d'allumage équipée d'un élément magnétique, caractérisée en ce qu'elle comprend un interrupteur pour le courant d'un thermocouple selon la revendication 1.
